# EUROPÄISCHE PATENTSCHRIFT

(11) **EP 0 312 684 B1**
(45) Veröffentlichungstag und Bekanntmachung des Hinweises auf die Patenterteilung: **19.07.1995**
(21) Anmeldenummer: 88105972.9
(22) Anmeldetag: 14.04.1988
(51) Int. Cl.: A44B 1/14

(54) **Überteil für ein Bedienelement wie einen Bekleidungsknopf oder dergleichen**
Button cover attachment
Couvre-bouton ou analogue

(30) Priorität: 23.10.1987 DE 3735867
(43) Veröffentlichungstag der Anmeldung: 26.04.1989
(73) Patentinhaber: Szedzinski, Manfred Viktor, D-71642 Ludwigsburg (DE)
(72) Erfinder: Szedzinski, Manfred Viktor, D-71642 Ludwigsburg (DE)

(56) Entgegenhaltungen:
- DE-A- 1 932 670
- DE-C- 114 762
- DE-C- 607 884
- FR-A- 2 298 289
- FR-A- 2 567 005
- US-A- 2 751 654
- US-A- 2 850 779

## Beschreibung

Die Erfindung betrifft ein Überteil mit dekorativer Funktion für ein Bedienelement wie einen Bekleidungsknopf oder dergleichen, insbesondere für einen an einer Hemd- oder Blusenmanschette angeordneten Knopf, oder für ein Schmuckelement, und zwar ein bei Bedarf montierbares und demontierbares Überteil mit dekorativer Funktion.

Als klassische Dekorknöpfe für Hemd- oder Blusenmanschetten sind solche bekannt, die ein plattenartiges Oberteil besitzen, an dessen Unterseite ein Stift befestigt ist, dessen freies Ende einen zweiarmigen Hebel trägt, welcher um eine parallel zum Oberteil verlaufende, am Stift befestigte geometrische Achse, die durch einen Bolzen oder dergleichen realisiert ist, schwenkbar gelagert ist. Solche Dekormanschettenknöpfe können an Hemden oder Blusen mit Manschetten, die an beiden Enden Knopflöcher besitzen, getragen werden. Derzeit gebräuchliche Langarmhemden und -blusen sind jedoch mit Manschetten versehen, deren eines Ende ein Knopfloch und dessen anderes Ende einen Knopf trägt. Die klassischen Dekormanschettenknöpfe können somit für solche Hemden und Blusen nicht verwendet werden.

Ein Überteil zur Verzierung von üblichen Hemdenmanschettenknöpfen bzw. von Bekleidungsknöpfen allgemein ist beispielsweise aus der US-PS 3 343 230 bekannt. Dieses Überteil besitzt eine Platte und eine ihrer Unterseite gegenüberliegend verlaufende, als Gabel ausgebildete Platte, die nachstehend an dieser Stelle der Einfachheit halber nur noch mit Gabel bezeichnet ist. Zwischen der Platte und der Gabel ist der Knopf eingeklemmt; die Unterseite der Platte und die ihr gegenüberliegende Oberseite der Gabel stellen somit jeweils eine Klemmfläche für den Knopf dar. Die Gabel ist dabei, wie die Zeichnung zeigt, überall schmäler und kürzer als die Platte ausgebildet und über einen gewissen Teil ihrer Breitenerstreckung über einen größer als der genannte Gabelteil senkrecht vom Plattenrand aus nach unten verlaufenden Rahmen an der Platte einstückig angeformt. Dabei verläuft die Gabel derart geneigt zur Platte, daß das freie Gabelende näher bei der Platte als das andere Gabelende verläuft. Demgemäß müssen die Gabel und die Platte vor dem Aufstecken auf den Knopf voneinander weggebogen werden können. Die Materialauswahl für das Überteil ist somit auf elastische Materialien beschränkt, wenn man nicht ein baldiges Brechen der relativ schmalen Angrenzungsstelle von Gabel und Platte bzw. Rahmen inkauf nimmt. Viele Schmuckmaterialien wie z.B. Platinlegierungen und Schmucksteine sind aber spröde bzw. starr. Eine Fertigung allein aus diesen Materialien ist demgemäß bei dem beschriebenen Überteil nicht möglich; es kann höchstens mit diesen verkleidet werden, was aber aufwendig ist und dem Qualitätsbedürfnis vieler Personen nicht entgegenkommt. Weil außerdem bei dem Überteil nach der US-PS 3 343 230 wie zuvor erwähnt, die Gabel kürzer als die Platte ist, kann die Gabel zum Lösen des Überteils vom Knopf nicht von jedermann problemlos bedient werden.

Aus der US-PS 2 850 779 ist zwar ein Überteil bekannt, bei dem sich der Abstand der von einer Platte und von einer Feder gestellten Klemmflächen für einen kreiszylindrischen Knopf entgegengesetzt zur Aufsteckrichtung verkleinert. Die Feder ist jedoch derart ausgebildet und angeordnet, daß der Abstand der Klemmflächen im Bereich der Achse des Knopfes am kleinsten ist.

Ausgehend von diesem Stand der Technik ist es Aufgabe der Erfindung, ein Überteil der eingangs genannten Art zu schaffen, welches prinzipiell aus beliebigen Materialien gefertigt werden kann, eine lange Gebrauchsdauer erwarten läßt, problemlos gehandhabt und möglichst vielfältig genutzt werden kann.

Diese Aufgabe wird von einem Überteil gelöst, welches gemäß Anspruch 1 ausgebildet ist. Da sich der Abstand der Klemmflächen, wie an sich bekannt, entgegengesetzt zur Aufsteckrichtung verkleinert und nicht an Anfang des Überteils am geringsten ist, kann es auf Knöpfe unterschiedlichster Gestalt aufgesteckt werden. Da diese Klemmflächen in Richtung der Höhenerstreckung verlaufen, wird eine sichere seitliche Klemmung des Überteils direkt an Knopf bzw. Element ermöglicht.

Aus der DE-PS 607 884 ist zwar ein Überteil für einen Knopf bekannt, das zwei in Richtung der Höhenerstreckung des Überteils verlaufende Klemmflächen aufweist, deren Abstand sich entgegengesetzt zur Aufsteckrichtung verkleinert. Die von einer bogenförmigen Feder gestellten Klemmflächen wirken jedoch nicht direkt auf den Knopf, sondern auf dessen Annähfäden. Der Knopf befindet sich frei im Inneren des Überteils und kann mit den Wänden desselben nicht in Berührung kommen.

Aus der DE-OS 1932 670 ist zwar aus Fig. 5 ein Überteil für einen Knopf bekannt, das zwei in Richtung der Höhenerstreckung des Überteils verlaufende Klemmflächen aufweist. Diese werden von einer offenbar U-förmigen Rastfeder gestellt. Das Überteil wird also durch seitliches Ausfedern der Schenkel der Rastfeder aufgesteckt und auf dem Knopf gehalten. Die Materialauswahl für den die Klemmflächen stellenden Bereich des Überteils ist somit hier wie bei des Überteil nach der US-PS 3 343 230 auf elastische Materialien beschränkt; eine komplette Fertigung des Überteils aus Schmuckmaterialien wie z.B. Platinlegierungen und Schmucksteinen ist somit ebensowenig wie dort möglich, im Gegensatz zum erfindungsgemäßen Überteil.

Von den erfindungsgemäßen in Richtung der Höhenerstreckung verlaufenden Klemmflächen kann entweder nur eine oder es können beide zu einer durch das Überteil in Richtung von deren Höhenerstreckung gedachten Ebene geneigt verlaufen. Dabei können auch mehrere Paare von in Richtung der Höhenerstreckung verlaufende Klemmflächen vorgesehen werden, wie z.B. an den Längs- und Breitseiten eines viereckigen Überteils. Bei einer Aufsteckrichtung von oben muß das Überteil selbstverständlich unten offen sein.

Dabei ist es prinzipiell nicht nötig, daß die Klemmflächen gegeneinander ausfedern können müssen. Sie können demgemäß, wie in Anspruch 2 vorgeschlagen, in starrer Zuordnung zueinander verlaufen, was bedeutet, daß sie nicht über ein Filmscharnier oder dergleichen aneinander angelenkt zu sein brauchen, sondern entlang ganzer Kanten starr miteinander verbunden sein können, wie das beispielsweise von Gußstücken oder beispielsweise aus Stein oder Holz geschnizten Körpern bekannt ist. Das Überteil kann demgemäß auch an den Klemmflächen eine große Dicke besitzen, die ihn Starrheit verleiht. Wenn die beiden aneinander zu haltenden Bauteile aus unterschiedlich harten Materialien bestehen, kann sich nach plastischer Verformung des weicheren Bauteils Halt durch Klemmung ergeben. Bei gleich harten Materialien ist ein Halt aneinander nach dem Verkanten der beiden Bauteile gegeneinander möglich.

Sowohl bei elastischen, als auch bei starren Bauteilen ist es möglich, zwei in Anspruch 3 aufgezeigte Klemmflächen vorzusehen. Von diesen kann eine oder es können beide zu einer in Längsrichtung durch das Überteil gedachten Ebene geneigt verlaufen. Wenn nur eine Klemmfläche geneigt verläuft, ist bei einem zumindest einseitig planen Bedien- oder Schmuckelement, das an der planen Seite weitestgehend freisteht, wie das bei einem herkömmlichen Manschettenknopf der Fall ist, ein sehr sicherer Halt des Überteils an dem Element möglich, weil das Überteil mit der nicht geneigten Klemmfläche an der gesamten planen Fläche und damit großflächig am Element zur Anlage kommt. Bei einem im Querschnitt im wesentlichen rechteckigen Element, wie einem herkömmlichen Manschettenknopf, würde dann die andere, geneigte Klemmfläche an der in Aufsteckrichtung hinten liegenden, oberen Knopfkante angreifen und bei einem kalottenförmigen Knopf an dessen höchsten Punkt. Wenn beide Klemmflächen geneigt verlaufen, wird bei einen im Querschnitt rechteckigen Element die Klemmung an dessen in Aufsteckrichtung hinten liegenden Ecken erfolgen. Für all diese Varianten wird in Anspruch 3 Schutz beansprucht.

Ein besonders sicherer Halt des Überteils auf dem Element wird erreicht, wenn sowohl Klemmflächen gemäß Anspruch 1 als auch Klemmflächen gemäß Anspruch 3 vorgesehen werden. In diesem Fall muß das Überteil vorne offen oder zu öffnen sein, wie beispielsweise in Anspruch 20 aufgezeigt.

In allen Fällen kann bei einem im Querschnitt rechteckigen Element an den in Aufsteckrichtung hinten liegenden Ecken Klemmung erfolgen. Bei einem im Umriß kreisförmigen oder ovalen Element wie einem herkömmlichen Manschettenknopf wird vorgeschlagen, Klemmung an zwei wenigstens annähernd diametral gegenüberliegenden Elementstellen mit in Richtung der Höhenerstreckung verlaufenden Klemmflächen zu bewerkstelligen.

Wenn beim Überteil, wie zuvor aufgeführt, sowohl Anspruch 1 als auch Anspruch 3 verwirklicht wird und die innen die Klemmflächen stellenden Überteilwände zu den Klemmflächen parallele Außenflächen besitzen, können letztere und gegebenenfalls, d.h. wenn die übrigen Überteilwände ebenfalls parallele Flächen besitzen, kann das ganze Überteil aus einem oder mehreren Blechen hergestellt, z.B. aus einem Blech gebogen werden. Dann kann das Überteil die in Anspruch 29 vorgeschlagene Gestalt besitzen, die zum einen einen besonders sicheren Halt des Überteils auf dem Element gewährleistet und ihm andererseits eine vorteilhafte, ungewöhnliche Stilistik verleiht.

Prinzipiell kann das Überteil aber in allen Fällen eine von der Klemmflächengestalt und -lage abweichende Außengestalt besitzen. Es ist auch möglich, zusätzlich zu den zuvor beanspruchten und beschriebenen Klemmflächen die in Anspruch 4 genannten Klemmflächen vorzusehen. Diese wirken bei einem von Fäden gehaltenen Knopf mit diesen zusammen und bei einem Durchsteckknopf mit dessen Stiel.

In allen Fällen können die in Anspruch 4 beanspruchten Klemmflächen gemäß Anspruch 5 parallel zueinander verlaufen, um einen sicheren Halt des Überteils an dem(n) Halteelement(en) zu erreichen. Wenn nie aber gemäß Anspruch 6 in sich verkleinerndem Abstand zueinander verlaufen, wird mit noch größerer Sicherheit ein sicherer Halt des Überteils an dem(n) Halteelement(en) erreicht. Weiterhin können in allen Fällen die Klemmflächen gemäß Anspruch 16 vom Überteil selbst oder aber gemäß Anspruch 17 von an oder in ihm. gelagerten Körpern gestellt werden. Zur Erzielung eines speziellen Verlaufs des Überteils zum Bedien- oder Schmuckelement wird die in Anspruch 7 aufgezeigte Ausgestaltung vorgeschlagen.
In Anspruch 10 ist aufgezeigt, wie der Verlauf einer erfindungsgemäßen Klemmfläche in vorteilhafter Weise konstruktiv festgelegt werden kann. Dabei kann die Klemmfläche gemäß Anspruch 11 überall in der gleichem Ebene verlaufen, also plan sein. In einer anderen Ausgestaltung kann die Klemmfläche gemäß Anspruch 13 oder 14 Wellen oder Zacken besitzen. Auf diese Weise kann auch eine Klemmfläche gemäß Anspruch 4 weitergebildet sein. In den letztgenannten Varianten braucht die Klemmfläche nicht unbedingt winklig zu einer in Längsrichtung durch das Überteil verlaufenden Linie zu verlaufen. Die vorstehenden Krümmungen der Wellen bzw. Spitzen der Zacken bewirken dann den sich in Aufsteckrichtung verkleinernden Klemmflächenabstand, wenn nicht Wellenberge und Wellentäler einander gegenüberliegend angeordnet werden, was auch möglich ist, um eine Haltefunktion zu erreichen. In beiden Fällen brauchen die Wellenberge und Wellentäler selbstverständlich nicht unbedingt die gleiche Ausdehnung in Längsrichtung des Überteils zu besitzen. Gleiches gilt selbstverständlich für Zacken. Insbesondere für Ausführungsformen mit Wellen und Zacken wird, weil von ihnen zumindest dann, wenn sie aus hartem Material wie Stahl oder Edelstein gefertigt wären, eine Beschädigungsgefahr für das Bedien- oder Schmuckelement und/oder sein bzw. seine Halteelement(e) ausgeht, in Anspruch 15 eine Fertigung der Klemmflächen bzw. -wände aus elastischem Material vorgeschlagen. Diese können dabei gemäß Anspruch 17 jeweils von wenigstens einem am oder im Überteil gelagerten Körper gestellt werden. Der Körper kann dabei, wie in Anspruch 18 vorgeschlagen, eine Blattfeder sein. Er kann aber auch ein Block aus einem elastischen Material wie beispielsweise Gummi oder aus einem Kunststoff sein. Bei Klemmflächen gemäß Anspruch 4 können Schienen aus elastischem Material verwendet werden.
Aus Anspruch 20 ist ersichtlich, wie die Ausbildung, Zuordnung und Verbindung der Überteilwände bzw. -platten im einzelnen vorgesehen werden kann. Der Durchbruch ermöglicht dabei das Durchführen eines Halteelements für das Bedien- oder Schmuckelements an einem anderen Element; bei einem Bekleidungsknopf also das Durchführen eines Fadens zur Befestigung des Knopfes am Bekleidungsstück. Wenn er nach dem in Anspruch 4 aufgezeigten Grundprinzip gestaltet wird, erfüllt er eine Haltefunktion. Wenn der Durchbruch wie in Anspruch 21 vorgeschlagen gestaltet wird, ist die zuvor vorgeschlagene Klemmung im Bereich des hinteren Bedien- oder Schmuckelementbereichs möglich.
Zur Sicherheit gegen einen unerwünschten Verlust des Überteils und / oder aus stilistischen Gründen wird die aus Anspruch 22 ersichtliche Ausgestaltung vorgeschlagen.

Die in Anspruch 28 genannte Maßnahme ermöglicht eine problemlose Fertigung des Überteils beispielsweise durch Fließpressen, Tiefziehen, Biegen oder Gießen.

Weitere vorteilhafte Einzelheiten und Ausgestaltungen der Erfindung sind aus den übrigen Unteransprüchen sowie aus der nachfolgend erläuterten Zeichnung ersichtlich, die Ausführungsbeispiele zeigt.

Dabei ist in unterschiedlichen Maßstäben dargestellt in
- Fig. 1: ein erstes Überteil in perspektivischer Ansicht, in
- Fig. 2: das Überteil in Ansicht von unten und auf einem ersten Bekleidungsknopf montiert, in
- Fig. 3: ein Schnitt entlang der Linie III - III im Fig. 2, in
- Fig. 4: ein Schnitt entlang der Linie IV - IV in Fig. 2, in
- Fig. 5: ein Schnitt entsprechend dem nach Fig. 3 durch das Überteil, das hier aber auf einem Schmuckelement montiert ist, in
- Fig. 6: ein Schnitt entsprechend den nach Fig. 3 durch die zweite Ausführungsform, auf einem zweiten Bekleidungsknopf montiert, in
- Fig. 7: eine Abwicklung der Innenmantelfläche der zweiten Ausführungsform des Überteils, in
- Fig. 7a: eine Profilschiene im Querschnitt, in
- Fig. 8: ein Längsschnitt durch eine dritte Ausführungsform des Überteils, in
- Fig. 9: ein Längsschnitt durch eine vierte Ausführungsform des Überteils, in
- Fig. 10: ein Schnitt entlang der Linie X - X in Fig. 9, in
- Fig. 11: ein Längsschnitt durch eine fünfte Ausführungsform des Überteils, in
- Fig. 12: ein Längsschnitt durch eine sechste Ausführungsform des Überteils und in
- Fig. 13: ein Schnitt entlang der Linie XIII - XIII der Fig. 11.

Das in den Fig. 1 bis 4 dargestellte Überteil 10 gleicht einem Pyramidenstumpfsegment mit rechteckiger Grundfläche. Es ist bis auf eine später erläuterte Klappe 11 einstückig aus Silber gefertigt. (Später näher erläutert).
Aufgrund der genannten Gestalt und der Fertigung aus Silber stellt es selbst allein ein Zierteil dar, und zwar beim Ausführungsbeispiel für einem Knopf 12. Der Knopf 12 ist mittels Fäden 13, die durch Löcher 14 im Knopf 12 geführt sind, an einem ersten Ende 15 einer Herrenhemdmanschette 16 befestigt, deren anderes , zweites Ende 17 ein Knopfloch 18 zum Durchführen des Knopfes 12 besitzt. Der Knopf 12 besteht, wie an sich üblich, aus einem Kunststoff und besitzt eine kreisscheibenförmige Gestalt und einen rechteckigen Querschnitt.

Das Überteil 10 besitzt eine Steckaufnahme 19 für den Knopf 12, die an einer Seite, welche die Oberseite darstellt, von einer Deckplatte 20 begrenzt ist. Die Deckplatte 20 ist im Umriß als gleichschenkliges Trapez geformt. Die Länge L des Trapezes ist wesentlich größer als der Durchmesser D des Knopfes 12. Beim gezeigten Ausführungsbeispiel beträgt sie etwa 25 mm. Die kleinste Breite B des Trapezes beträgt etwa 12 mm, während die größte Breite B 1 hier etwa 21 mm beträgt. Der Deckplatte 20 in etwa 3 mm Entfernung parallel gegenüberliegend ist eine Grundplatte 21 angeordnet, welche die gleiche Grundform und Ausdehnungen wie die Deckplatte 20 besitzt. Die Grundplatte 21 weist einen sich etwa über vier Fünftel und damit nahezu über die gesamte Länge L erstreckenden Durchbruch 22 auf, der an dem in Pfeilrichtung 1, welche mit der Aufsteckrichtung des Überteils 10 auf den Kopf 12 identisch ist, den Anfang des Überteils 10 bildenden Abschnitt 23 beginnt. Der Durchbruch 22 ist hier quaderförmig mit geraden Begrenzungswänden 22 a ausgebildet und besitzt eine auf den Abstand der Löcher 14 im Knopf 12 und damit der Fäden 13 abgestimmte, hier größere Breite b, die hier etwa 3 mm beträgt, so daß ein freier Durchtritt der Fäden durch die Grundplatte 21 gewährleistet ist.
Die Deckplatte 20 und die Grundplatte 21 sind bis auf den in Pfeilrichtung 1, die mit der Aufsteckrichtung des Überteils 10 identisch ist, den Anfang des Überteils 10 bildenden Abschnitt 23 , an dem sich die Klappe 11 befindet, durch einen Rahmen 24 miteinander verbunden. Der Rahmen 24 besitzt somit zwei in Richtung der Längserstreckung L und Höhenerstreckung H des Überteils 10 verlaufende Seitenwände 25 und 26 und eine in Richtung der Breitenerstreckung B und Höhenerstreckung H des Überteils 10 verlaufende Querwand 27. Die Seitenwände 25 und 26 sowie die Querwand 27 sind, weil die Deckplatte 20 und die Grundplatte 21 hier, wie zuvor erwähnt, parallel zueinander verlaufen, im Umriß rechteckig. Alle Platten 20, 21 und Wände 25, 26, 27 sind zusammenhängend aus Silber mit einer Dicke von etwa o,5 mm bis 2 mm gegossen worden. Die Platten 20, 21 und Wände 25 bis 27 verlaufen somit in starrer Zuordnung zueinander, allenfalls sind sie nach Ausübung sehr großen Druckes elastisch auslenkbar.

Wie insbesondere die Fig. 3 zeigt, besitzt die Innenfläche 29 der Deckplatte 20 überall einen Abstand a zur Innenfläche 30 der Grundplatte 21, welcher geringfügig größer ist, als die Höhe h des Knopfes 12 (in Fig. 3 und 4 übertrieben dargestellt). Das Überteil 10 wird auf dem Knopf 12 allein mittels den Seitenwänden 25 und 26 gehalten. Deren Abstand A voneinander verkleinert sich wegen der zuvor beschriebenen Gestalt der Platten 20 und 21 und, da die Seitenwände 25 und 26 entlang ihren Längskanten mit diesen Platten 20, 21 verbunden sind, entgegengesetzt zur Aufsteckrichtung 1 des Überteils 10 auf den Knopf 12 vom Anfang 23 bis zu der das Ende des Überteils 10 darstellenden Querwand 27 kontinuierlich. Dabei ist der Abstand A am hinteren Ende 27 des Überteils 10 kleiner als der Durchmesser D des Knopfes 12. Die Innenflächen 31 und 32 der Seitenwände 25 und 26 stellen somit Klemmflächen für den Knopf 12, und zwar für zwei in Richtung der Höhenstreckung h des Knopfes 12 einander diametral gegenüberliegenden Stellen 33 und 34. Aufgrund der zuvor genannten Breitenmaße B und B 1 der Platte 20 und damit des gesamten Überteils 10 nehmen die Klemmflächen 31 und 32 hier einen sich in Aufsteckrichtung 1 des Überteils 10 öffnenden Winkel W von etwa 10 Grad zu einer in Längsrichtung L, d.h. in Aufsteck- und Abnahmerichtung 1 und 2 durch das Überteil 10 gedachten Linie 35 ein, welche die Gegenkathete eines rechtwinkligen Dreiecks darstellt, wenn die Klemmfläche 31 bzw. 32 auf dessen Hypotenuse liegt. Das Überteil 10 wird somit auf verblüffend einfache Weise durch Klemmung auf dem Knopf 12 gehalten.

Zusätzliche Sicherheit gegen ein unerwünschtes Entfernen vom Knopf 12 bietet die zuvor erwähnte Klappe 11 des Überteils 10. Die Klappe 11 ist im Umriß im wesentlichen rechteckförmig mit einer Höhe h 1 ausgebildet, welche geringfügig kleiner ist, als der Abstand a der Innenflächen 29 und 30 von Deckplatte 20 und Grundplatte 21. Sie besitzt eine Länge L1, welche größer ist, als die Breite B 1 des Überteils 10 im Bereich der Klappe 11. An einem ersten Ende besitzt sie ein Auge 36, mit dem sie um einen nahe der Seitenwand 25 zwischen der Deckplatte 20 und der Grundplatte 21 gehaltenen Bolzen 37 drehbar gelagert ist. An ihrem zweiten Ende besitzt sie einen Fortsatz 38, der im wesentlichen zylindrisch geformt ist, aber in einer Kugel 39 endet. Durch Drehen der Klappe 11 um den Bolzen 37 kann die Klappe 11 mit dem Fortsatz 38, genaugenommen mit der Kugel 39, an der Außenseite der Seitenwand 26 zur Anlage gebracht werden, welche an ihrem vorderen Ende 23 um den Betrag x, welcher der Dicke der Klappe 11 entspricht, ausgeschnitten ist. Die Klappe 11 liegt somit überall formschön zwischen den Innenflächen 29 und 30 des Überteils 10 und steht nirgends über dessen Längserstreckung L vor. Nach dem Schließen der Klappe 11 kann somit das Überteil 10 allenfalls in Pfeilrichtung 2 vom Knopf 12 gleiten, aber nicht verlorengehen.

Beim Lösen des Überteils 10 vom Knopf 12 stellt die Kugel 39 eine bequem ergreifbare Handhabe zum Bewegen der Klappe 11 dar. Nach deren Drehen um den Bolzen 37 kann das Überteil 10 bei Bedarf in Pfeilrichtung 2 vom Knopf 12 abgezogen werden.

In Fig. 5 ist das Überteil 10 auf einem Schmuckelement 40 montiert dargestellt. Das Schmuckelement 40 ist hier ein kreisscheibenförmiger Edelstein, welcher mittels eines Stiftes 41 an einem Herrenring 42 befestigt ist. Auf diese Weise ist das Aussehen des Herrenringes 42 auf neuartige Weise reversibel neuartig umgestaltet worden. Besonders beeindruckend ist dies, wenn der so umgestaltete Herrenring in Kombination mit einem Hemd getragen wird, das mit Überteilen 10 wie zuvor beschrieben, ausgestattet ist.

Das in den Fig. 6 und 7 dargestellte Überteil 43 gleicht im wesentlichen dem zuvor dargestellten und beschriebenen Überteil 10. Gleiche Einzelheiten sind hier mit den gleichen Bezugszeichen wie dort versehen, wegen ihrer Beschreibung wird auf die der Fig. 1 bis 4 verwiesen. Die Platten 20, 21 und Wände 25, 26, 27 sind hier jedoch zusammenhängend aus einem vollkommen ebenen Silberblechstück 44 (vgl. Fig. 7), das hier eine Dicke von etwa 0,5 mm besaß, und in dem Bereich 20 a, der später die Oberseite der Deckplatte 20 darstellt, mit einer Gravur 20 b versehen worden war, geschnitten bzw. gestanzt und zu dem Überteil 43 gebogen worden. Die Querwand 27 ist an ihren nach dem Formen des Überteils 43 durch Biegen zunächst freistehenden drei Kanten 28 a, 28 b und 28 c mit den Stirnkanten der Seitenwände 25 und 26 und der Grundplatte 21 verlötet worden. Für eine weitere Ausführungsmöglichkeit kann die Querwand 27 entfallen, das Überteil 43 wäre dann hinten offen. Der Durchbruch 22 erstreckt sich hier über die ganze Länge L des Überteils 43; er ist hier trapezförmig und besitzt bei B1 die größte Breite. Die Platten 20, 21 und Wände 25 bis 27 verlaufen hier in wesentlichen in starrer Zuordnung zueinander, sie sind lediglich nach Ausüben relativ großen Druckes elastisch auslenkbar. Wie insbesondere die Fig. 6 zeigt, besitzt die Innenfläche 29 der Deckplatte 20 zu der Innenfläche 30 der Grundplatte 21 einen Abstand a, welcher sich zum hinteren Überteilende (Querwand 27) hin verkleinert. Das kommt daher, weil die Seitenwände 25 und 26 hier trapezförmig ausgebildet sind. Das Überteil 43 gleicht dadurch in Ansicht einem hohlen Pyramidenstumpf mit trapezförmiger Grundfläche. Die Seitenwände 25 und 26 besitzen an dem in Aufsteckrichtung 1 vorne liegenden Bereich eine Breite B 2 von 5 mm und an dem in Aufsteckrichtung 1 hinten liegenden Bereich eine Breite B 3 von 1,5 mm. Die Breitenmaße B und B 1 der Platte 20 sind gleich denen anhand der Fig. 1 bis 4 beschriebenen. Es liegen hier somit sowohl in Richtung der Längen- und Breitenerstreckung L und B des Überteils 43 zwei Klemmflächen vor, nämlich die Innenflächen 29 und 30 der Deckplatte 20 und der Grundplatte 21, als auch zwei in Richtung der Höhenerstreckung H des Überteils 43 verlaufende Klemmflächen, nämlich die Innenflächen 31 und 32 der Seitenwände 25 und 26.

Das Überteil 43 wird somit auf dem hier cabochonförmigen Knopf 45, der einen Stiel 45a als Halteelement besitzt,mittels den Innenflächen 31 und 32 der Seitenwände 25 und 26 und den Innenflächen 29 und 30 der Deckplatte 20 und der Grundplatte 21 gehalten. Es findet hier somit Klemmung an zwei einander diametral gegenüberliegenden Stellen des Knopfes 45 statt, und oben und unten; und zwar an der Stelle 46 mit der höchsten Wölbung und an der gesamten Knopfgrundfläche 47.

Aufgrund der zuvor beschriebenen und aus Fig. 7 ableitbaren Gestalt des Durchbruchs 22 verkleinert sich der Abstand von dessen Begrenzungswänden 22 a entgegen der Aufsteckrichtung 1. Dabei wurde die Trapezform des Durchbruchs 22 derart gewählt, daß dessen Breite etwa auf halber Länge L gleich dem Durchmesser des Stiels 45a ist. Somit findet außerdem Klemmung zwischen den Durchbruchsbegrenzungswänden 22 a und Knopfhalteelement (=Stiel 45a ) statt.

Insbesondere wenn der Knopf anstelle mittels eines Stiels mittels Fäden z.B. an einem Hemd gehalten würde, könnten zur Vermeidung einer Beschädigungsgefahr der Fäden durch die Begrenzungswände 22a auf dieselben aufschiebbaren Profilschienen aus elastischem Kunststoff oder dergleichen vorgesehen werden, von denen eine in Fig. 7a gezeigt ist. Die Schiene 200 ist im Querschnitt etwa C-förmig und besitzt zwei durch einen Steg 201 verbundene, elastisch gegeneinander auslenkbare Schenkel 202 und 203. Sie ist gleich lang wie die Begrenzungswand 22a, der Steg 201 ist innen gleich hoch wie die Begrenzungswand 22a und die Schenkel 202 und 203 sind etwa halb so breit wie die Grundplattenabschnitte 21(nicht dargestellt). Die Außenfläche 205 des oberen Schenkels 202 drückt gegen die Knopfgrundfläche und bewirkt eine zusätzliche Knopfklemmung.

Ebenso ist es möglich, die Begrenzungswände 22a auf andere Weise mit elastischem Material zu belegen, z.B. mit einem Kunststoffband zu bekleben oder mit Kunststoff zu umspritzen.

Der Halt des Überteils 43 auf dem Knopf 45 ist sowohl mit als auch ohne Schienen oder Beläge absolut sicher. Ein ähnlich guter Halt würde auch auf einem kreisscheibenförmigen Knopf erreicht. Hier fände dann mit der schrägen Deckplatte 20 Klemmung an der hinteren oberen Knopfecke statt, ansonsten wäre Klemmung an den gleichen Stellen wie beim cabochonartigen Knopf 45 gegeben.

Bei der in Fig. 8 dargestellten Ausführungsform ist das Überteil 48 ähnlich wie das in den Fig. 1 bis 4 dargestellte Überteil 10 geformt, besitzt jedoch leicht nach außen gebogene Seitenwände 25 und 26 und eine leicht nach außen gebogene Querwand 27, so daß der so gebildete Rahmen 24 drei Bögen umschreibt. Das Überteil 48 ist aus einem Halbedelstein geschnitten. Die Deckplatte 20 und die nicht dargestellte Grundplatte sind entsprechend geformt. Wesentlich bei dem Überteil 48 ist, daß bei ihm nicht Klemmung mittels seiner Wände, sondern mittels in ihm gelargerten Körpern, nämlich zwei Blattfedern 49 und 50 bewirkt wird. Die Blattfedern 49 und 50 sind lose in das Überteil 48 eingelegt. Sie stützen sich mit ihren ersten Enden 49 a und 50 a an den Innenseiten der runden Ecken 51 bzw. 52 zwischen der Seitenwand 25 und der Querwand 27 bzw. der Seitenwand 26 und der Querwand 27 ab. Mit ihren zweiten Enden 49 b und 50 b stützen sie sich an den Innenseiten von runden Ecken 53 und 54 ab, die von den Seitenwänden 25 und 26 im Anfangsbereich 23 des Überteils 48 gebildet werden. Die Blattfedern 49 und 50 sind bezüglich des Überteils 48 zu dessen gedachter Längsmittelachse 55 hin konkav gekrümmt, was bedeutet, daß sich ihr Abstand A entgegengesetzt zur Aufsteckrichtung 1 bis zur Mitte des Überteils 48 verkleinert. Aufgrund von Vorspannung üben sie ein zur Längsmittelachse 55 gerichtetes Moment aus. Dadurch können sie einen eckigen Knopf an zwei Längsseitenwänden bzw. einen runden Knopf 12, wie in Fig. 8 dargestellt, an zwei einander diametral gegenüberliegenden Stellen beaufschlagen. In jedem Fall wird ein sicherer Halt durch Klemmung erreicht.

Selbstverständlich könnte das Überteil 48 dabei auch anders geformt sein. Nötig sind hier jedenfalls nur Abstützflächen bzw. -ecken für die Blattfedern 49 und 50. Aber auch darauf könnte verzichtet werden, wenn Haltebolzen oder dergleichen für die Federenden 49 a, 50 a, 49 b, 50 b vorgesehen würden. Das Überteil 48 kann an seinen Anfangsbereich 23 durch einen nicht dargestellten Deckel aus einem federelastischen Kunststoff, welcher entsprechend der Farbe des für das Überteil 48 verwendeten Halbedelsteins eingefärbt wurde und der zwischen die umgebogenen Seitenwandenden (Ecken 53 und 54) einklipsbar ist, verschlossen werden.

Bei dem in den Figuren 9 und 10 dargestellten Überteil 56 verlaufen die Seitenwände 25 und 26 und die Querwand 27 ungekrümmt. Der Abstand A der Seitenwände 25 und 26 voneinander verkleinert sich wieder wie bei dem Ausführungsbeispiel nach den Fig. 1 bis 4. Die Seitenwände 25 und 26 verlaufen aber, wie die Fig. 10 zeigt, in einem vom rechten Winkel abweichenden Winkel zu den Platten 20 und 21. Speziell verlaufen sie in einem Winkel W1 von etwa 70 Grad zur Deckplatte 20. Mit ihnen wird Klemmung an zwei einander diametral gegenüberliegenden Stellen des oberen Randes 12 a des kreisscheibenförmigen Knopfes 12 erreicht. Im wesentlichen wird Halt durch Klemmung mittels eines in ihm gelagerten Körpers,nämlich einer Blattfeder 57, erreicht. Im Gegensatz zu dem Ausführungsbeispiel nach Fig. 8 ist nur eine Blattfeder 57 vorhanden, die nicht im Seitenwandbereich, sondern am Anfangsbereich 23 des Überteils 56 angeordnet ist. Die Blattfeder 57 ist an einem ersten Ende 57 a im Eckbereich 54 des Überteils 56 mit dessen Deckplatte 20 verlötet. Im übrigen steht sie frei und ist zur Querwand 27 hin konkav gekrümmt. Sie reicht fast bis zum Eckbereich 53. Somit dient sie gleichzeitig als Abdeckung bzw. Klappe für den Anfangsbereich 23 des Überteils 56. Aufgrund von Vorspannung übt sie ein zur Querwand 27 hin gerichtetes Moment aus. Dadurch drückt sie den Knopf 12 gegen die Seitenwände 25 und 26. Das Abnehmen des Überteils 56 erfolgt nach manuellem Auslenken der Blattfeder 57 in Pfeilrichtung 1 an deren zweitem Ende 57 b.

Wie die Fig. 9 und 10 weiter zeigen, besitzen die Begrenzungswände 22a des Durchbruchs 22 hier in Längsrichtung L und Höhenerstreckung H gewellte Flächen 74 und 75. Dabei liegen immer Wellenberge 76, 77 und Wellentäler 78, 79 einander parallel, eieinander gegenüber. Dabei ist die Breite b des Durchbruchs 22 kleiner als der Abstand A 2 der durch die Löcher 14 im Knopf 12 führenden Haltefäden 13 (in Fig.10 übertrieben dargestellt). Somit ist hier ähnlich wie bei dem anhand von Fig. 6 und 7 beschriebenen Überteil 43 zusätzlicher Halt durch Klemmung zwischen den Durchbruchsbegrenzungswänden 22a und den Knopfhalteelementen (=Fäden 13) gegeben, wobei der beschriebene und in Fig. 9 gezeigte sich "schlängelnde" Verlauf des Durchbruchs 22 an den Begrenzungsflächen 74 und 75 wirkungsvoll ein Abgleiten des Überteils 43 von den Knopfhalteelementen verhindert, auch wenn die Blattfeder 57 nicht mehr wirken sollte. Wie die Fig. 10 weiter zeigt, trägt das Überteil 56 auf der Deckplatte 20 mehrere kleine Edelsteine 58 als Zierteile.

Das in Fig. 11 dargestellte Überteil 59 ähnelt dem in den Fig. 9 und 10 gezeigten. Anstelle der einen Blattfeder besitzt es aber zwei Klappen 60 und 61, die über jeweils ein Scharnier 62 bzw. 63 ähnlich wie das letzte Stück aufgrund von Federspannung selbst schließende Küchenmöbeltüren nahe des Anfangsbereiches 23 des Überteils 59 an dessen Seitenwänden 25 und 26 befestigt sind.

Die Klappen 60 und 61 sind jeweils etwa halb so lang wie die Breite B 1 des Überteils 59 im Anfangsbereich 23 und liegen mit ihren Spitzen 60a und 60b relativ dicht nebeneinander an zwei Stellen des hier ovalen Knopfes 64 an. Das Überteil 59 besitzt außerdem noch eine gewellte Blattfeder 65, welche nahe der Querwand 27 zwischen den Seitenwänden 25 und 26 verläuft. Die Klappen 60 und 61 wirken derart mit der Blattfeder 65 zusammen, daß der Knopf 64 an zwei einander diametral gegenüberliegenden Stellen 66 und 67 gegen die von den Seitenwänden 25 und 26 gebildeten Klemmflächen 31 und 32 gedrückt wird, welche wie anhand von Fig. 1 bis 4 beschrieben, entgegengesetzt zur Aufsteckrichtung 1 in sich verkleinerndem Abstand A zueinander verlaufen. Dadurch wird eine sehr sichere Klemmung erreicht.Das Lösen des Überteils 59 vom Knopf 64 bzw. von jedem anderen Knopf, Bedien- oder Schmuckelement kann nach dem Auslenken der Klappen 60 und 61 in Pfeilrichtung 1 erfolgen.

Auch bei diesem Überteil 59 kann auf ein weiteres Abdecken des Anfangsbereiches 23 verzichtet werden.

An der Querwand 27 des Überteils 59 ist ein Krawattenteil 100 befestigt. Da das Überteil 59 im Aussehen sehr einem Krawattenknoten ähnelt, kann man die beiden Teile 59 und 100 ohne weiteres als Krawatte ansehen. Diese läßt sich aufgrund der erfindungsgemäßen Ausbildung des Überteils 59 sehr einfach und schnell an- und ablegen, hält aber sicher.
Selbstverständlich kann das Überteil 59 dabei in sich oder mit Edelsteinen oder dergleichen verziert oder mit den Material bedeckt sein, aus welchen das Krawattenteil 100 besteht.
Ebenso kann das Überteil 59 oder ein anderes erfindungsgemäßes Überteil als Teil bzw. Träger für eine Fliege, Schleife oder dergleichen dienen.
Weiterhin kann es auch als Ersatz für eine Krawatte, Fliege oder Schleife dienen.
Das Überteil 68 nach den Fig. 12 und 13 wiederum besitzt ähnlich wie das in Fig. 8 dargestellte Überteil 48 zwei in ihm gelagerte Körper 69 und 70, welche zwischen den Seitenwänden 25 und 26 und der Deckplatte 20 und der Grundplatte 21 des hier rechtecksäulenförmigen Überteils 68 verlaufen, zur Klemmung auf dem Knopf 71, der hier am oberen Rand eine umlaufende Erhöhung 72 besitzt, ansonsten aber wie der Knopf 12 kreisscheibenförmig ist. Das Überteil 68 ist aus einen Kunststoff gegossen. Es besitzt eine rechteckige Grundplatte 20, die an der Oberseite ein gleichgroß wie sie ausgebildetes technisches Instrument 73, nämlich eine Uhr, trägt. Die ebenfalls rechteckige Grundplatte 21 wird über die gesamte Überteillänge von einem breiter als bei den zuvor dargestellten Ausführungsformen ausgebildeten Schlitz 22 durchdrungen.

Die Körper 69 und 70 sind zwei im wesentlichen quaderförmige Blöcke aus gummielastischem Kunststoff. Sie besitzen jeweils eine in Längsrichtung L und Höhenerstreckung H verlaufende gewellte Fläche 74 bzw. 75. Sie sind derart im Überteil 68 angeordnet, daß diese Flächen 74 und 75 einander gegenüberliegen und zwar derart, daß die Wellenberge 76 des einen Blocks 69 den Wellenbergen 77 des anderen Blocks 70 gerade, d.h. nicht versetzt zueinander, gegenüberliegen. Die Flächen 74 und 75 bilden Klemmflächen zum Halt des Überteils 68 auf dem Knopf 71, die ihren gegenseitigen Abstand A voneinander bereichsweise, nämlich von jedem Wellenberg 76 bzw. 77 zu jedem Wellental 78 bzw. 79, entgegen der Aufsteckrichtung 1 vermindern. Wie die Fig. 12 zeigt, sind die Blöcke 69 und 70 so lang, daß sie sich sicher an der Querwand 27 und an den endseitig umgebogenen Seitenwänden 25 und 26 abstützen. Sie sind so breit, daß sie und damit die Klemmflächen 74 und 75 weit in den Schlitz 22 hineinragen (vgl.Fig.13) Der Knopf 71 drückt somit, wie die Fig.12 zeigt, die Klemmflächen 74 und 75 weit auseinander in Richtung der Seitenwände 25 und 26. Die Klemmflächen 74 und 75 liegen dann jeweils über einen Winkelbereich von etwa 100 Grad an der Knopfumfangsfläche an. Dadurch wird ein sehr sicherer Halt des Überteils 68 auf dem Knopf 71 erreicht.

## Patentansprüche

1. Überteil (10,43,48,56,59,68) für ein Bedienelement wie einen Bekleidungsknopf oder dergleichen, insbesondere für einen an einer Hemd- oder Blusenmanschette angeordneten Knopf (12,45,64,71), oder für ein Schmuckelement (40), mit dekorativer Funktion, welches eine Steckaufnahme (19) für das Bedien- (12,45,64,71) oder Schmuckelement (40) aufweist, die an wenigstens zwei einander gegenüberliegenden Stellen (20,21;22a,25,26;49,50;69,70;76,77;60,61,65;60,61) von jeweils einer direkt auf das Bedien- (12,45,64,71) oder Schmuckelement (40) wirkenden Klemmfläche (29,30; 22a;31,32;74,75;60a,61a,65;60a,61a) begrenzt wird, wobei sich der Abstand (A,a,b) wenigstens zweier einander gegenüberliegender Klemmflächen (29,30;22a;31,32;74,75) entgegengesetzt zur Aufsteckrichtung (1) wenigstens bereichsweise verkleinert, wobei bei der Aufsteckrichtung (1) der Knopf (12,45,64,71) oder das Schmuckelement (40) als stillstehendes Bauteil und das Überteil (10,43,48,56,59,68) als darüber bewegbares Bauteil anzusehen sind, dadurch gekennzeichnet, daß es zwei in Richtung der Höhenerstreckung (H) des Überteils (10,43,48,56,59,68) verlaufende Klemmflächen (31,32;22a;49,50;74,75) aufweist, deren Abstand (A,a) sich vor dem Aufstecken des Überteils (10,43,48,56,59,68) entgegengesetzt zur Aufsteckrichtung (1) wenigstens bereichsweise verkleinert.

2. Überteil (10, 43, 56, 59) nach Anspruch 1, dadurch gekennzeichnet, daß die Klemmflächen (29, 30; 31, 32) wenigstens im wesentlichen in starrer Zuordnung zueinander verlaufen.

3. Überteil (43) nach Anspruch 1 oder 2, dadurch gekennzeichnet, daß es zwei in Richtung der Längen- und Breitenerstreckung (L; B, B1) des Überteils (43) verlaufende Klemmflächen (29,30,202) aufweist.

4. Überteil (43, 56) nach wenigstens einem der vorhergehenden Ansprüche, dadurch gekennzeichnet, daß es zwei in Richtung der Höhenerstreckung (H) des Überteils (43, 56) verlaufende Klemmflächen (22a) aufweist, deren Abstand (b) voneinander wenigstens bereichsweise kleiner als das Außenmaß (A2) eines oder mehrerer Haltelement's (e) (45a, 13) für das Bedien- (45, 12) oder Schmuckelement ist.

5. Überteil (56) nach Anspruch 4, dadurch gekennzeichnet, daß die Klemmflächen (74, 75) wenigstens annähernd parallel zueinander verlaufen.

6. Überteil (43) nach Anspruch 4, dadurch gekennzeichnet, daß sich der Abstand der Klemmflächen (22a) entgegengesetzt zur Aufsteckrichtung (1) wenigstens bereichsweise verkleinert.

7. Überteil nach einem der Ansprüche 4 bis 6, dadurch gekennzeichnet, daß sich die Klemmflächen bei einen eckigen Überteil diagonal erstrecken.

8. Überteil nach Anspruch 1 oder 3, dadurch gekennzeichnet, daß bei einem im Querschnitt im wesentlichen rechteckigen Bedien-oder Schmuckelement wenigstens an den in Aufsteckrichtung hinten liegenden Ecken Klemmung erfolgt.

9. Überteil (10, 43, 48, 56, 59, 68) nach Anspruch 1 oder 3, dadurch gekennzeichnet, daß die Klemmung bei einem in Umriß kreisförmigen oder ovalen Bedien- (12, 45, 64, 71) oder Schmuckelement (40) an zwei einander wenigstens annähernd diametral bzw. an der Peripherie liegenden Stellen (33, 34; 46, 47; 66, 67) des Elements (12, 45, 64, 71) erfolgt.

10. Überteil (10, 43, 56, 59, 80) nach wenigstens einem der vorhergehenden Ansprüche, dadurch gekennzeichnet, daß wenigstens eine Klemmfläche (31, 32) in einem sich in Aufsteckrichtung (1) des Überteils (10) öffnenden Winkel (W) von etwa 5 bis 30 Grad zu einer in Längsrichtung (L), d.h. in Aufsteck- und Abnahmerichtung durch das Überteil (10) gedachten Linie (35) verläuft, welche die Gegenkathete eines rechtwinkligen Dreiecks darstellt, wenn die Klemmfläche (31, 32) auf dessen Hypotenuse liegt.

11. Überteil (10, 43, 56, 59) nach wenigstens einem der vorhergehenden Ansprüche, dadurch gekennzeichnet, daß wenigstens eine Klemmfläche (29, 30; 31, 32) überall in der gleichen Ebene verläuft.

12. Überteil (10, 43, 56, 59) nach wenigstens einem der Ansprüche 2 bis 11, dadurch gekennzeichnet, daß die Klemmflächen (29, 30; 31, 32) aus starrem Material bestehen.

13. Überteil (59, 68) nach wenigstens einem der vorhergehenden Ansprüche, dadurch gekennzeichnet, daß wenigstens eine Klemmfläche (65; 74, 75) mehrere Wellen (76, 77) oder Zacken besitzt.

14. Überteil nach Anspruch 13, dadurch gekennzeichnet, daß die in Aufsteckrichtung weiter hinten liegenden Wellen oder Zacken höher als die davor liegenden sind.

15. Überteil (48, 56, 59, 68), nach wenigstens einem der Ansprüche 1, 3 bis 10 oder 13 oder 14, dadurch gekennzeichnet, daß wenigstens eine Klemmfläche (205, 49, 50, 57, 65) aus elastischem Material besteht.

16. Überteil (10, 43, 56, 59) nach wenigstens einem der vorhergehenden Ansprüche, dadurch gekennzeichnet, daß wenigstens eine Klemmfläche (29, 30, 31, 32, 22a) vom Überteil (10, 43, 56, 59) selbst gestellt wird.

17. Überteil (48, 56, 59, 68) nach wenigstens einem der Ansprüche 1 bis 15, dadurch gekennzeichnet, daß wenigstens eine Klemmfläche, (205; 74, 75) von wenigstens einem an oder im Überteil (48, 56, 59, 68) gelagerten Körper (200; 49, 50; 57; 60, 61, 65; 60, 61) gestellt wird.

18. Überteil (48, 56, 59) nach Anspruch 15 und 17, dadurch gekennzeichnet, daß der Körper eine Blattfeder (49, 50, 57, 65) ist.

19. Überteil (43, 68) nach Anspruch 17, dadurch gekennzeichnet, daß der Körper ein Block (69, 70) oder eine Schiene (200) ist.

20. Überteil (10, 43, 48, 56, 59, 68) nach wenigstens einem der Ansprüche 1 bis 19, dadurch gekennzeichnet, daß es eine Deckplatte (20) und eine der Deckplatte (20) gegenüberliegend angeordnete Grundplatte (21) aufweist, welche mit der Deckplatte (20) über einen Rahmen (24) verbunden ist, wobei der Rahmen (24) an dem in Aufsteckrichtung (1) den Anfang (23) des Überteils (10) bildenden Abschnitt (23, 11) offen oder zu öffnen ist und daß die Grundplatte (21) einen sich vom Anfang (23) des Überteils (10) her entgegengesetzt zur Aufsteckrichtung (1) erstreckenden Durchbruch (22) aufweist.

21. Überteil (10, 43, 48, 56, 59, 68) nach Anspruch 20, dadurch gekennzeichnet, daß sich der Durchbruch (22) ganz oder nahezu über die gesamte Länge (L) der Grundplatte (21) erstreckt.

22. Überteil (10, 43, 48, 56, 59, 68) nach Anspruch 20, dadurch gekennzeichnet, daß der Abschnitt (23) des Rahmens (24) mittels wenigstens einer Klappe (11, 57; 60, 61) verschließbar ist.

23. Überteil (10) nach Anspruch 22, dadurch gekennzeichnet, daß eine Klappe (11) über ein in Richtung der Höhenerstreckung (H) des Überteils (10) verlaufendes Bauteil (37) am Überteil (10) angelenkt ist und an dem dem Bauteil (37) gegenüberliegenden Bereich (26) des Rahmens (24) klemmend angreift.

24. Überteil (59) nach Anspruch 22, dadurch gekennzeichnet, daß zwei Klappen (60, 61) einerseits an zwei einander gegenüberliegenden Seiten des Rahmens (24, 25, 26) jeweils über ein Scharnier (62, 63) angelenkt sind, welche sich andererseits am Bedien- (64) oder Schmuckelement abstützen.

25. Überteil (56) nach Anspruch 22, dadurch gekennzeichnet, daß die Klappe (57) aus einer Blattfeder (57) besteht, welche einerseits am Überteil (56) angelenkt ist und sich andererseits am Bedien- (12) oder Schmuckelement abstützt.

26. Überteil (10, 43, 48, 56, 59, 68) nach wenigstens einem der vorhergehenden Ansprüche, dadurch gekennzeichnet, daß es einstückig gefertigt ist.

27. Überteil (43) nach Anspruch 26, dadurch gekennzeichnet, daß es aus einem Blechstück (44) gebogen ist.

28. Überteil nach wenigstens einem der vorhergehenden Ansprüche, dadurch gekennzeichnet, daß es nach außen gewölbte Kanten, Ecken und/oder Flächen aufweist.

29. Überteil (10, 43, 56, 59) nach wenigstens einem der vorhergehenden Ansprüche, dadurch gekennzeichnet, daß es in Ansicht einem Pyramidenstumpf oder einem Pyramidenstumpfsegment gleicht.

30. Überteil (43) nach wenigstens einem der vorhergehenden Ansprüche, dadurch gekennzeichnet, daß es wenigstens an einer einem Betrachter zugekehrten Seite (20 a) in sich verziert ist.

31. Überteil (10, 43, 48, 59) nach wenigstens einem der vorhergehenden Ansprüche, dadurch gekennzeichnet, daß es selbst allein ein Zierteil darstellt.

32. Überteil (56, 59) nach wenigstens einem der Ansprüche 1 bis 30, dadurch gekennzeichnet, daß es wenigstens ein Zierteil (58, 100) trägt.

33. Überteil (68) nach wenigstens einen der Ansprüche 1 bis 31, dadurch gekennzeichnet, daß es wenigstens ein technisches Element wie eine Uhr (73) oder dergleichen trägt.

## Claims

1. Cover (10, 43, 48, 56, 59, 68) for an operating element such as a clothing button or the like, in particular for a button (12, 45, 64, 71) arranged on a shirt or blouse cuff, or for an ornamental element (40), having a decorative function, which comprises a receiving portion (19) for the operating element (12, 45, 64, 71) or ornamental element (40), which at at least two points (20, 21; 22a, 25, 26; 49, 50; 69, 70; 76, 77; 60, 61, 65; 60, 61) facing each other is limited by in each case a clamping surface (29, 30; 22a; 31, 32; 74, 75; 60a, 61a, 65; 60a, 61a) acting directly on the operating element (12, 45, 64, 71) or ornamental element (40), the distance (A, a, b) between at least two clamping surfaces (29, 30; 22a; 31, 32; 74, 75) which face each other decreasing at least partially counter to the mounting direction (1), and where, in the mounting direction (1), the button (12, 45, 64, 71) or the ornamental element (40) is to be regarded as a stationary structural element, and the cover (10, 43, 48, 56, 59, 68) is to be regarded as a structural element which can be moved over the latter, characterized in that it has two clamping surfaces (31, 32; 22a; 49, 50; 74, 75) which extend in the direction of height (H) of the cover (10, 43, 48, 56, 59, 68) and whose spacing (A, a), before the cover (10, 43, 48, 56, 59, 68) is mounted, decreases at least partially counter to the mounting direction (1).

2. Cover (10, 43, 56, 59) according to Claim 1, characterized in that the clamping surfaces (29, 30; 31, 32) extend at least substantially in rigid coordination with each other.

3. Cover (43) according to Claim 1 or 2, characterized in that it comprises two clamping surfaces (29, 30, 202) extending in the direction of the length and breadth (L; B, B1) of the cover (43).

4. Cover (43, 56) according to at least one of the preceding claims, characterized in that it comprises two clamping surfaces (22a) extending in the direction of height (H) of the cover (43, 56), the distance (b) between said clamping surfaces being at least partially smaller than the external dimension (A2) of one or more holding element(s) (45a, 13) for the operating element (45, 12) or ornamental element.

5. Cover (56) according to Claim 4, characterized in that the clamping surfaces (74, 75) extend at least approximately parallel to each other.

6. Cover (43) according to Claim 4, characterized in that the distance between the clamping surfaces (22a) decreases at least partially counter to the mounting direction (1).

7. Cover according to one of Claims 4 to 6, characterized in that the clamping surfaces in an angular cover extend diagonally.

8. Cover according to Claim 1 or 3, characterized in that in the case of an operating or ornamental element having a substantially rectangular cross-section, clamping is effected at least on the rear corners in the mounting direction.

9. Cover (10, 43, 48, 56, 59, 68) according to Claim 1 or 3, characterized in that in the case of an operating element (12, 45, 64, 71) or ornamental element (40) having a circular or oval contour, clamping is effected at two points (33, 34; 46, 47; 66, 67) of the element (12, 45, 64, 71) which are at least approximately diametrically opposed to one another or are located on the periphery.

10. Cover (10, 43, 56, 59, 80) according to at least one of the preceding claims, characterized in that at least one clamping surface (31, 32) extends at an angle (W), which opens in the mounting direction (1) of the cover (10) by approximately 5 to 30 degrees, to an imaginary line (35) which extends in the longitudinal direction (L), that is, in the mounting and demounting direction, through the cover (10) and which represents the opposite side of a right-angled triangle if the clamping surface (31, 32) is on the hypotenuse thereof.

11. Cover (10, 43, 56, 59) according to at least one of the preceding claims, characterized in that at least one clamping surface (29, 30; 31, 32) extends all over in the same plane.

12. Cover (10, 43, 56, 59) according to at least one of Claims 2 to 11, characterized in that the clamping surfaces (29, 30; 31, 32) are made of rigid material.

13. Cover (59, 68) according to at least one of the preceding claims, characterized in that at least one clamping surface (65; 74, 75) has several corrugations (76, 77) or serrations.

14. Cover according to Claim 13, characterized in that the corrugations or serrations at the rear in the mounting direction are higher than those in front thereof.

15. Cover (48, 56, 59, 68) according to at least one of Claims 1, 3 to 10 or 13 or 14, characterized in that at least one clamping surface (205, 49, 50, 57, 65) is made of elastic material.

16. Cover (10, 43, 56, 59) according to at least one of the preceding claims, characterized in that at least one clamping surface (29, 30, 31, 32, 22a) is provided by the cover (10, 43, 56, 59) itself.

17. Cover (48, 56, 59, 68) according to at least one of Claims 1 to 15, characterized in that at least one clamping surface (205; 74, 75) is provided by at least one element (200; 49, 50; 57; 60, 61, 65; 60, 61) disposed at or in the cover (48, 56, 59, 68).

18. Cover (48, 56, 59) according to Claim 15 and 17, characterized in that the element is a leaf spring (49, 50, 57, 65).

19. Cover (43, 68) according to Claim 17, characterized in that the element is a block (69, 70) or a bar (200).

20. Cover (10, 43, 48, 56, 59, 68) according to at least one of Claims 1 to 19, characterized in that it comprises a top plate (20) and a base plate (21) facing said top plate (20) and being connected therewith by means of a frame (24), the frame (24) being open or able to be opened at the section (23, 11) which in the mounting direction (1) forms the beginning (23) of the cover (10), and in that the base plate (21) comprises an aperture (22) extending from the beginning (23) of the cover (10) counter to the mounting direction (1).

21. Cover (10, 43, 48, 56, 59, 68) according to Claim 20, characterized in that the aperture (22) extends over the total or approximately total length (L) of the base plate (21).

22. Cover (10, 43, 48, 56, 59, 68) according to Claim 20, characterized in that the section (23) of the frame (24) is able to be closed by means of at least one flap (11, 57; 60, 61).

23. Cover (10) according to Claim 22, characterized in that a flap (11) is linked to the cover (10) by means of a structural element (37) extending in the direction of height (H) of the cover (10) and acts in a clamping manner on the area (26) of the frame (24) facing the structural element (37).

24. Cover (59) according to Claim 22, characterized in that two flaps (60, 61) are linked at one end to two mutually opposite sides of the frame (24, 25, 26) by in each case a hinge (62, 63), with the other ends resting against the operating element (64) or ornamental element.

25. Cover (56) according to Claim 22, characterized in that the flap (57) consists of a leaf spring (57) which at one end is linked to the cover (56) and at the other end rests against the operating element (12) or ornamental element.

26. Cover (10, 43, 48, 56, 59, 68) according to at least one of the preceding claims, characterized in that it is manufactured in one piece.

27. Cover (43) according to Claim 26, characterized in that it is bent out of a piece of sheet metal (44).

28. Cover according to at least one of the preceding claims, characterized in that it comprises edges, corners and/or surfaces which are arched outwards.

29. Cover (10, 43, 56, 59) according to at least one of the preceding claims, characterized in that in plan view it resembles a frustum of a pyramid or a segment of a frustum of a pyramid.

30. Cover (43) according to at least one of the preceding claims, characterized in that it is ornamented itself at at least one side (20a) facing an observer.

31. Cover (10, 43, 48, 59) according to at least one of the preceding claims, characterized in that it represents an ornamental element in its own right.

32. Cover (56, 59) according to at least one of Claims 1 to 30, characterized in that it bears at least one ornamental element (58, 100).

33. Cover (68) according to at least one of Claims 1 to 31, characterized in that it bears at least one technical instrument such as a watch (73) or the like.

## Revendications

1. Coiffe (10, 43, 48, 56, 59, 68) pour un organe de manipulation tel qu'un bouton de vêtement ou un organe analogue, en particulier pour un bouton (12, 45, 64, 71) prévu sur une manchette de chemise ou de chemisier ou pour un organe de garniture (40) à fonction décorative, qui présente un logement de montage (19) pour l'organe de manipulation (12, 45, 64, 71) ou de garniture (40), qui, en au moins deux endroits opposés l'un à l'autre (20, 21; 22a, 25, 26; 49, 50; 69, 70; 76, 77; 60, 61, 65; 60, 61) est délimitée chaque fois par une surface de serrage (29, 30; 22a; 31, 32; 74, 75; 60a, 61a, 65; 60a, 61a) agissant directement sur l'organe de manipulation (12, 45, 64, 71) ou l'organe de garniture (40), étant entendu que la distance (A, a, b) séparant au moins deux surfaces de serrage opposées l'une à l'autre (29, 30; 22a; 31, 32; 74, 75) va en diminuant au moins localement dans un sens opposé au sens du montage (1), et que, dans le sens du montage (1), le bouton (12, 45, 64, 71) ou l'organe de garniture (40) doit être considéré comme un élément fixe et la coiffe (10, 43, 48, 56, 59, 68), comme un élément mobile sur celui-ci,
caractérisée en ce qu'elle comporte deux surfaces de serrage (31, 32; 22a; 49, 50; 74, 75) qui s'étendent dans le sens de la hauteur (H) de la coiffe (10, 43, 48, 56, 59, 68), dont la distance (A, a) va en diminuant au moins localement dans un sens opposé au sens du montage (1), avant le montage de la coiffe (10, 43, 48, 56, 59, 68).

2. Coiffe (10, 43, 56, 59) suivant la revendication 1, caractérisée en ce que les surfaces de serrage (29, 30; 31, 32) s'étendent mutuellement au moins selon une coordination sensiblement rigide.

3. Coiffe (43) suivant la revendication 1 ou 2, caractérisée en ce qu'elle comporte deux surfaces de serrage (29, 30, 202) qui s'étendent dans le sens de la longueur et dans le sens de la largeur (L; B, B1) de la coiffe (43).

4. Coiffe (43, 56) suivant au moins une des revendications précédentes, caractérisée en ce qu'elle comporte deux surfaces de serrage (22a) qui s'étendent dans le sens de la hauteur (H) de la coiffe (43, 56), dont la distance réciproque (b) est au moins localement inférieure à la dimension extérieure (A2) d'un ou de plusieurs organes de retenue (45a, 13) pour l'organe de manipulation (45, 12) ou de garniture.

5. Coiffe (56) suivant la revendication 4, caractérisée en ce que les surfaces de serrage (74, 75) s'étendent au moins à peu près parallèlement l'une à l'autre.

6. Coiffe (43) suivant la revendication 4, caractérisée en ce que la distance entre les surfaces de serrage (22a) va en diminuant au moins localement dans un sens opposé au sens de montage (1).

7. Coiffe suivant l'une quelconque des revendications 4 à 6, caractérisée en ce que les surfaces de serrage s'étendent obliquement dans le cas d'une coiffe polygonale.

8. Coiffe suivant la revendication 1 ou 3, caractérisée en ce que dans le cas d'un organe de manipulation ou de garniture sensiblement rectangulaire en coupe, le serrage s'effectue au moins au niveau des angles arrière dans le sens du montage.

9. Coiffe (10, 43, 48, 56, 59, 68) suivant la revendication 1 ou 3, caractérisée en ce que le serrage dans le cas d'un organe de manipulation (12, 45, 64, 71) ou d'un organe de garniture (40) de contour circulaire ou ovale, s'effectue en deux endroits (33, 34; 46, 47; 66, 67) de l'organe (12, 45, 64, 71) au moins à peu près opposés diamétralement ou situés à la périphérie.

10. Coiffe (10, 43, 56, 59, 80) suivant au moins une des revendications précédentes, caractérisée en ce qu'au moins une surface de serrage (31, 32) s'étend suivant un angle (W) qui s'ouvre dans le sens du montage (1) de la coiffe (10) d'environ 5 à 30° par rapport à une ligne imaginaire (35) qui s'étend dans le sens longitudinal (L), c'est-à-dire dans le sens du montage et du démontage, à travers la coiffe (10), et qui représente le côté opposé d'un triangle rectangle si la surface de serrage (31, 32) se trouve sur son hypoténuse.

11. Coiffe (10, 43, 56, 59) suivant au moins une des revendications précédentes, caractérisée en ce qu'au moins une surface de serrage (29, 30; 31, 32) s'étend partout dans le même plan.

12. Coiffe (10, 43, 56, 59) suivant au moins une des revendications 2 à 11, caractérisée en ce que les surfaces de serrage (29, 30; 31, 32) sont faites d'une matière rigide.

13. Coiffe (59, 68) suivant au moins une des revendications précédentes, caractérisée en ce qu'au moins une surface de serrage (65; 74, 75) possède plusieurs ondulations (76, 77) ou dentelures.

14. Coiffe suivant la revendication 13, caractérisée en ce que les ondulations ou les dentelures qui sont situées davantage en arrière dans le sens du montage sont plus hautes que celles qui se trouvent en avant.

15. Coiffe (48, 56, 59, 68) suivant au moins une des revendications 1, 3 à 10 ou 13 ou 14, caractérisée en ce qu'au moins une surface de serrage (205, 49, 50, 57, 65) est faite d'une matière élastique.

16. Coiffe (10, 43, 56, 59) suivant au moins une des revendications précédentes, caractérisée en ce qu'au moins une surface de serrage (29, 30, 31, 32, 22a) est fournie par la coiffe (10, 43, 56, 59) elle-même.

17. Coiffe (48, 56, 59, 68) suivant au moins une des revendications 1 à 15, caractérisée en ce qu'au moins une surface de serrage (205; 74, 75) est fournie par au moins un élément (200; 49, 50; 57; 60, 61, 65; 60, 61) disposé au niveau de la coiffe (48, 56, 59, 68) ou dans celle-ci.

18. Coiffe (48, 56, 59) suivant les revendications 15 et 17, caractérisée en ce que l'élément est un ressort à lame (49, 50, 57, 65).

19. Coiffe (43, 68) suivant la revendication 17, caractérisée en ce que l'élément est un bloc (69, 70) ou un profilé (200).

20. Coiffe (10, 43, 48, 56, 59, 68) suivant au moins une des revendications 1 à 19, caractérisée en ce qu'elle comporte une plaque supérieure (20) et une plaque inférieure (21) disposée en opposition à la plaque supérieure (20) et reliée à la plaque supérieure (20) au moyen d'un cadre (24), le cadre (24) étant ouvert ou étant à même d'être ouvert au niveau de la section (23, 11) qui, dans le sens du montage (1), forme le début (23) de la coiffe (10), et en ce que la plaque inférieure (21) présente une ouverture (22) qui part du début (23) de la coiffe (10) et s'étend dans un sens opposé au sens du montage (1).

21. Coiffe (10, 43, 48, 56, 59, 68) suivant la revendication 20, caractérisée en ce que l'ouverture (22) s'étend entièrement ou presque sur la totalité de la longueur (L) de la plaque inférieure (21).

22. Coiffe (10, 43, 48, 56, 59, 68) suivant la revendication 20, caractérisée en ce que la section (23) du cadre (24) peut être fermée au moyen d'au moins un volet (11, 57; 60, 61).

23. Coiffe (10) suivant la revendication 22, caractérisée en ce qu'un volet (11) est articulé à la coiffe (10) par l'intermédiaire d'un élément structurel (37) qui s'étend dans le sens de la hauteur (H) de la coiffe (10) et attaque avec un effet de serrage la zone (26) du cadre (24) opposée à l'élément structurel (37).

24. Coiffe (59) suivant la revendication 22, caractérisée en ce que deux volets (60, 61) sont articulés à une extrémité aux deux côtés opposés du cadre (24, 25, 26) chacun par une charnière (62, 63) et portent par leurs autres extrémités contre l'organe de manipulation (64) ou l'organe de garniture.

25. Coiffe (56) suivant la revendication 22, caractérisée en ce que le volet (57) est formé d'un ressort à lame (57) qui est articulé à une extrémité à la coiffe (56) et porte par son autre extrémité contre l'organe de manipulation (12) ou l'organe de garniture.

26. Coiffe (10, 43, 48, 56, 59, 68) suivant au moins une des revendications précédentes, caractérisée en ce qu'elle est fabriquée d'une seule pièce.

27. Coiffe (43) suivant la revendication 26, caractérisée en ce qu'elle est formée par pliage d'une pièce de tôle (44).

28. Coiffe suivant au moins une des revendications précédentes, caractérisée en ce qu'elle présente des bords, des angles et/ou des faces qui sont cambrés vers l'extérieur.

29. Coiffe (10, 43, 56, 59) suivant au moins une des revendications précédentes, caractérisée en ce qu'en plan elle a la forme d'un tronc de pyramide ou d'un segment de tronc de pyramide.

30. Coiffe (43) suivant au moins une des revendications précédentes, caractérisée en ce qu'elle est garnie elle-même au moins sur un côté (20a) tourné vers un observateur.

31. Coiffe (10, 43, 48, 59) suivant au moins une des revendications précédentes, caractérisée en ce qu'elle représente à elle seule un élément de garniture.

32. Coiffe (56, 59) suivant au moins une des revendications 1 à 30, caractérisée en ce qu'elle porte au moins un élément de garniture (58, 100).

33. Coiffe (68) suivant au moins une des revendications 1 à 31, caractérisée en ce qu'elle porte au moins un élément technique tel qu'une montre (73) ou un élément analogue.
